# FASCICULE DE BREVET EUROPEEN

(11) **EP 0 586 676 B1**
(45) Date de publication et mention de la délivrance du brevet: **23.08.1995**
(21) Numéro de dépôt: 93907895.2
(22) Date de dépôt: 25.03.1993
(51) Int. Cl.: F23D 23/00, F23D 14/30, F24C 3/10

(54) **BRULEUR A GAZ A PLUSIEURS TETES DE COMBUSTION**
GASBRENNER MIT MEHREREN VERBRENNUNGSKÖPFEN
GAS BURNER HAVING A PLURALITY OF COMBUSTION HEADS

(30) Priorité: 26.03.1992 FR 9203647
(43) Date de publication de la demande: 16.03.1994
(73) Titulaire: GEMINOX, Société Anonyme, F-29410 Saint Thegonnec (FR)
(72) Inventeur: KERAUTRET, André, F-29230 Landiviau (FR)
(74) Mandataire: Chambon, Gérard
(86) Numéro de dépôt international: FR9300300
(87) Numéro de publication internationale: WO9319328

(56) Documents cités:
- FR-A- 1 409 850
- FR-A- 2 135 673
- FR-A- 2 593 270
- US-A- 3 694 137
- US-A- 4 614 491

## Description

L'invention concerne un brûleur à gaz à plusieurs têtes de combustion.

Généralement, on cherche à augmenter la puissance des brûleurs à gaz, notamment pour les chaudières de chauffage. Toutefois, la puissance maximale présente des limites à cause de problèmes techniques inhérents à la fabrication des brûleurs eux-mêmes qui doivent supporter des conditions extrêmes de chauffage, notamment de température, de pression, ...

Ces limites de puissance apparaissent aussi du fait des charges importantes sur l'échangeur de chaleur.

En outre, une cheminée de diamètre réduit sur laquelle sont souvent branchées les chaudières, entraîne des surpressions au démarrage, ce qui ne facilite pas celui-ci.

Il a aussi déjà été imaginé des brûleurs à plusieurs têtes, comme par exemple ceux décrits dans le FR-A-2 135 673, ou encore dans le FR-A-1 409 850, ou le US-A-4,614,491.

Sur l'idée d'un brûleur pourvu, comme mentionné ci-avant, de plusieurs têtes de combustion et comportant en outre au moins une arrivée d'air forcé dans une enceinte de circulation d'air, l'inventeur a imaginé un brûleur qui est remarquable en ce que ladite enceinte est divisée en plusieurs compartiments réalisés par des parois espacées qui s'étendent sur une partie de la hauteur de l'enceinte de telle sorte que l'air peut circuler autour et entre lesdites parois et parvenir dans lesdits compartiments en contournant les extrémités libres des parois, chaque compartiment ayant sa propre tête de combustion renversée munie d'une chambre de mélange qui communique avec ledit compartiment et qui est pourvue d'une canalisation d'arrivée de gaz et d'une grille de combustion.

Contrairement aux deux premiers documents cités, les têtes de combustion sont renversées et l'enceinte est divisée en compartiments entre les parois desquels l'air peut circuler. Quant au document US également précité, celui-ci ne décrit pas d'enceinte de circulation d'air, mais une alimentation distincte par tête de combustion.

Selon un mode de réalisation, l'enceinte de circulation d'air est formée par un couvercle au travers duquel passent les canalisations d'arrivée de gaz, une enveloppe latérale munie d'au moins une manchette d'arrivée d'air, et une embase formant un support pour toutes les grilles de combustion des têtes de combustion tandis que les parois réalisant les compartiments sont cylindriques et s'étendent du couvercle vers l'embase tout en ménageant un espace pour le passage de l'air dans lesdits compartiments.

Avantageusement, le brûleur comporte une alimentation générale de gaz sur laquelle sont branchées en dérivation les canalisations d'arrivée de gaz des têtes de combustion.

De préférence, les canalisations d'arrivée de gaz, à l'exception éventuellement de l'une d'entre elles, sont pourvues chacune d'une électrovanne de manière à permettre des allumages contrôlés des diverses têtes.

De la sorte, l'invention permet de concevoir un brûleur facile à moduler en puissance, puisqu'il suffit d'allumer le nombre désiré de têtes. En outre, le démarrage est grandement facilité puisqu'il suffit au départ d'allumer une seule tête.

Un mode de réalisation avantageux de l'invention est remarquable en ce que l'une des têtes de combustion, dite tête d'allumage, est pourvue d'un système d'allumage et d'un système de contrôle de flamme tandis que les autres têtes de combustion, dites périphériques, sont disposées autour de la tête d'allumage de manière telle que les grilles de combustion des têtes périphériques sont voisines chacune à au moins un endroit de la grille de combustion de la tête d'allumage de telle sorte que l'allumage des têtes périphériques s'effectue par la flamme de la tête d'allumage et qu'il suffit donc pour allumer et contrôler toutes les têtes, du seul système d'allumage et du seul système de contrôle de flamme de ladite tête d'allumage.

Bien entendu, il est toujours possible d'imaginer plusieurs têtes pourvues chacune d'un système de contrôle de flamme (voire d'une arrivée distincte de gaz). De plus, si l'alimentation en gaz interdit d'isoler une ou plusieurs têtes du voisinage immédiat d'une tête contrôlée, alors le mode de réalisation précité n'est pas obligatoire.

De nombreuses possibilités sont imaginables et on peut envisager par exemple un brûleur comportant deux têtes disposées côte à côte, une tête d'allumage et une tête périphérique, ou une tête d'allumage disposée en ligne entre deux têtes périphériques, ou encore une tête d'allumage centrale autour de laquelle sont disposées de manière concentrique plusieurs têtes périphériques.

L'invention sera bien comprise à la lecture de la description qui va suivre et qui se réfère aux dessins annexés dans lesquels:
- la figure 1 montre en coupe partielle et en élévation un mode de réalisation d'un brûleur selon l'invention à deux têtes,
- la figure 2 est une vue de dessus du brûleur de la figure 1,
- la figure 3 montre en élévation renversée l'enceinte de circulation d'air de la figure 1,
- la figure 4 est une vue de dessus de la figure 3,
- la figure 5 montre en plan de dessus une alimentation de gaz pour un brûleur selon les figures 1 à 4,
- les figures 6 et 7 schématisent d'autres modes de réalisation respectivement à trois et cinq têtes,
   Sur les figures 1 à 4, on peut voir une enceinte 1 de circulation d'air pourvue d'une manchette 2 d'arrivée d'air.

L'enceinte 1 est formée par un couvercle 3 (en dessous sur la figure 3), une paroi latérale 4, et une embase 5 (figure 1).

Dans l'enceinte 1, sont aménagés plusieurs compartiments formés par des parois cylindriques espacées, ici deux, 6a, 6b, qui s'étendent dudit couvercle 3 vers l'embase 5 sans la toucher, et dans chaque compartiment est prévue une tête de combustion respectivement 7a, 7b, dite renversée. Chaque tête est, par exemple, d'un type semblable à celui décrit dans le FR-A-2 593 270, si l'on ne considère que ladite tête proprement dite, chacune d'entre-elles étant, comme déjà dit, aménagée dans un compartiment distinct et séparé.

Chaque tête de combustion comporte une grille de combustion annulaire telle que 8a et 8b pour les têtes 7a et 7b, les grilles étant fixées sur l'embase 5.

En outre, chaque tête présente une chambre de mélange telle que 9a dans laquelle débouche une canalisation 11a, 11b d'arrivée de gaz et qui communique par une cheminée 10a avec l'espace du compartiment de la tête considérée.

L'air pulsé qui arrive par la manchette 2 de manière sensiblement tangentielle (figure 2) dans l'enceinte 1 circulera autour des parois 6a, 6b et entre celles-ci, tandis qu'il pourra passer en dessous desdites parois en contournant leurs extrémités libres pour parvenir jusque dans lesdites chambres de mélange telle que la chambre 9a.

Comme le montre bien la figure 2, le couvercle 3 présente des ajours 12 et 13 pour respectivement une électrode d'allumage et une électrode de contrôle de flamme par ionisation dont il sera question ci-après (non visibles sur la figure 1 du fait du plan de coupe) et des ajours 14a, 14b pour le passage des canalisations de gaz précitées.

La tête de combustion 7b pourvue des électrodes d'allumage et de contrôle de flamme est dénommée ci-après tête d'allumage et l'autre tête 7a, tête périphérique, ces expressions étant surtout utiles lorqu'il y a plus de deux têtes comme dans les autres modes de réalisation dont il sera question ci-après.

La figure 5 montre une distribution intéressante de gaz sur un brûleur du type de celui des figures précédentes pourvu de deux têtes de combustion.

Le gaz provient d'une canalisation d'alimentation générale 15 qui arrive directement sur la tête d'allumage en se terminant donc par la canalisation d'arrivée de gaz 11b et sur laquelle est branchée en dérivation la canalisation d'arrivée de gaz 11a de l'autre tête.

Comme le montre encore la figure 5, la canalisation 11a est en outre pourvue d'une électrovanne 16.

On comprend d'après la figure 1 que les grilles de combustion des têtes 7a et 7b sont voisines. On voit bien la grille 8a et on devine l'emplacement de la grille de l'autre tête. D'ailleurs les cloisons 6a et 6b (figure 4) sont presque tangentes.

En conséquence, si la tête 7b est alimentée en gaz et que son électrode d'allumage est mise en fonctionnement, ladite tête 7b s'allumera et pourra allumer par son voisinage la tête 7a dès que l'électrovanne 16 sera ouverte.

On peut ainsi allumer à volonté une ou deux têtes et pour faciliter le démarrage, temporiser l'ouverture de l'électrovanne 16 afin d'obtenir des allumages successifs desdites têtes.

On comprend qu'alors seule la tête 7b nécessite un contrôle de flamme étant donné le voisinage des deux têtes.

Pour plus de deux têtes, on peut ainsi prévoir un véritable allumage en cascade.

Pour permettre de ne prévoir qu'une seule électrode de contrôle et qu'une seule électrode d'allumage, il suffit de disposer la ou les têtes périphériques au voisinage, au moins en un endroit, de la tête dite d'allumage.

A titre d'exemple, la figure 6 montre une enveloppe oblongue 1′ et schématise une tête d'allumage 7′b entre deux têtes périphériques alignées 7′a et 7′c.

La figure 7 montre une enveloppe circulaire 1˝ et schématise une tête d'allumage 7˝b entourée par quatre têtes périphériques sensiblement concentriques 7˝a, 7˝c, 7˝d et 7˝e.

Les têtes d'allumage 7′b et 7˝b se reconnaissent grâce aux passages pour les électrodes d'allumage et de contrôle de flamme.

Dans le cas des figures 6 et 7 il est évidemment très facile d'imaginer l'alimentation de gaz à partir de la figure 5.

Toutefois, on comprendra aussi que la tête 7′a de la figure 6 par exemple pourraît être la tête d'allumage et être la seule à comporter des électrodes d'allumage et de contrôle dans la mesure où il serait impossible d'ouvrir l'arrivée de gaz de la tête 7′c avant celle de la tête 7′b et de fermer l'arrivée de la tête 7′b avant celle de la tête 7′c.

En outre, on peut prévoir d'autres dispositions avec un nombre suffisant d'électrodes d'alllumage et/ou de contrôle.

Enfin, des variantes ou d'autres éléments ne sont pas spécialement décrits ici, tels que des arrivées d'air secondaire, des chicanes facilitant le mélange air-gaz, ...

## Revendications

1. Brûleur à gaz pourvu de plusieurs têtes de combustion et comportant au moins une arrivée (2) d'air forcé dans une enceinte (1,1′,1˝) de circulation d'air, caractérisé en ce que ladite enceinte est divisée en plusieurs compartiments réalisés par des parois (6a,6b) espacées qui s'étendent sur une partie de la hauteur de l'enceinte de telle sorte que l'air peut circuler autour et entre lesdites parois et parvenir dans lesdits compartiments en contournant les extrémités libres des parois, chaque compartiment ayant sa propre tête de combustion renversée (7a,7b;7′a-7′c;7˝a-7˝e) munie d'une chambre de mélange (9a) qui communique avec ledit compartiment et qui est pourvue d'une canalisation (11a,11b) d'arrivée de gaz et d'une grille de combustion (8a,8b).

2. Brûleur selon la revendication 1, caractérisé en ce que l'enceinte de circulation d'air (1) est formée par un couvercle (3) au travers duquel passent les canalisations (11a,11b) d'arrivée de gaz, une enveloppe latérale (4) munie d'au moins une manchette (2) d'arrivée d'air, et une embase (5) formant un support pour toutes les grilles de combustion (8a) des têtes (7a,7b) tandis que les parois (6a,6b) réalisant les compartiments sont cylindriques et s'étendent du couvercle (3) vers l'embase (5) tout en ménageant un espace pour le passage de l'air dans lesdits compartiments.

3. Brûleur selon l'une des revendications 1 et 2, caractérisé en ce qu'il comporte une alimentation générale (15) de gaz sur laquelle sont branchées en dérivation les canalisations (11a,11b) d'arrivée de gaz des têtes de combustion.

4. Brûleur selon la revendication 3, caractérisé en ce que les canalisations (11a) d'arrivée de gaz, à l'exception de l'une (11b) d'entre elles, sont pourvues chacune d'une électrovanne (16) de manière à permettre des allumages contrôlés des diverses têtes.

5. Brûleur selon l'une des revendications 1 à 4, caractérisé en ce que l'une des têtes de combustion, dite tête d'allumage (7b;7′b; 7˝b), est pourvue d'un système d'allumage et d'un système de contrôle de flamme tandis que les autres têtes de combustion, dites périphériques (7a;7′a,7′c;7˝a,7˝c-7˝e), sont disposées autour de la tête d'allumage de manière telle que les grilles de combustion des têtes périphériques sont voisines chacune à au moins un endroit de la grille de combustion de la tête d'allumage de telle sorte que l'allumage des têtes périphériques s'effectue par la flamme de la tête d'allumage et qu'il suffit donc pour allumer et contrôler toutes les têtes, du seul système d'allumage et du seul système de contrôle de flamme de ladite tête d'allumage.

6. Brûleur selon la revendication 5, caractérisé en ce qu'il comporte deux têtes (7a,7b) disposées côte à côte, une tête d'allumage (7b) et une tête périphérique (7a).

7. Brûleur selon la revendication 5, caractérisé en ce qu'il comporte une tête d'allumage (7′b) disposée en ligne entre deux têtes périphériques (7′a,7′c).

8. Brûleur selon la revendication 5, caractérisé en ce qu'il comporte une tête d'allumage (7˝b) centrale autour de laquelle sont disposées de manière concentrique plusieurs têtes périphériques (7˝a, 7˝c,7˝d,7˝e).

## Patentansprüche

1. Gasbrenner mit mehreren Verbrennungsköpfen und mit mindestens einem in einen Luft-Zirkulationsbehälter (1, 1′, 1˝) hineingeführten Lufteinlaß (2), dadurch gekennzeichnet, daß der besagte Behälter in mehrere Teilräume aufgeteilt ist, die durch sich über einen Teil der Höhe des Behälters erstreckende, mit Zwischenräumen angeordnete Wände (6a, 6b) gebildet sind derart, daß die Luft um die besagten Wände herum und zwischen diesen zirkulieren und in die besagten Teilräume gelangen kann, indem sie die freien Enden der Wände umströmt, wobei jeder Teilraum seinen eigenen umgekehrt angeordneten Verbrennungskopf (7a, 7b; 7′a - 7′c; 7˝a - 7˝e) besitzt, der mit einer Mischkammer (9a) versehen ist und der mit dem besagten Teilraum verbunden ist und eine Gaszuführungsleitung (lla, 11b) sowie ein Verbrennungsgitter (8a, 8b) aufweist.

2. Brenner nach Anspruch 1, dadurch gekennzeichnet, daß der Luft-Zirkulationsbehälter (1) durch einen von den Gaszuführungsleitungen (11a, 11b) durchquerten Deckel (3), eine mit mindestens einem Luftzuführungsstutzen (2) versehene seitliche Ummantelung (4) und eine Bodenplatte (5) gebildet wird, welch letztere eine Unterstützung für alle Verbrennungsgitter (8a) der Verbrennungsköpfe (7a, 7b) bildet, während die die Teilräume bildenden Wände (6a, 6b) zylindrisch ausgebildet sind und sich vom Deckel (3) zur Bodenplatte (5) hin erstrecken, wobei sie jeweils einen Zwischenraum für den Durchtritt von Luft in die besagten Teilräume freilassen.

3. Brenner nach einem der Ansprüche 1 und 2, dadurch gekennzeichnet, daß er eine Gas-Hauptversorgungsleitung (15) aufweist, von der in Parallelschaltung die Gaszuführungsleitungen (11a, 11b) zu den Verbrennungsköpfen abgezweigt sind.

4. Brenner nach Anspruch 3, dadurch gekennzeichnet, daß die Gaszuführungsleitungen (11a) mit Ausnahme von einer (11b) von ihnen jeweils mit einem Magnetventil (16) versehen sind derart, daß eine kontrollierte Zündung der verschiedenen Köpfe möglich ist.

5. Brenner nach einem der Ansprüche 1 bis 4, dadurch gekennzeichnet, daß einer der Verbrennungsköpfe, welcher Zündkopf (7b, 7′b, 7˝b) genannt wird, mit einem Zündsystem und einem Flammenkontrollsystem versehen ist, während die anderen Verbrennungsköpfe, welche Peripherieköpfe (7a; 7′a, 7′c; 7˝a, 7˝c - 7˝e) genannt werden, um den Zündkopf herum derart angeordnet sind, daß die Verbrennungsgitter der Peripherieköpfe jeweils an mindestens eine Stelle des Verbrennungsgitters des Zündkopfes angrenzen derart, daß die Zündung der Peripherieköpfe durch die Flamme des Zündkopfes bewirkt wird und daß daher zum Zünden und Kontrollieren aller Köpfe das einzige Zündsystem und das einzige Flammenkontrollsystem des besagten Zündkopfes genügt.

6. Brenner nach Anspruch 5, dadurch gekennzeichnet, daß er zwei nebeneinander angeordnete Köpfe (7a, 7b), nämlich einen Zündkopf (7b) und einen Peripheriekopf (7a) besitzt.

7. Brenner nach Anspruch 5, dadurch gekennzeichnet, daß er einen Zündkopf (7′b) besitzt, der in einer Reihe zwischen zwei Peripherieköpfen (7′a, 7′c) angeordnet ist.

8. Brenner nach Anspruch 5, dadurch gekennzeichnet, daß er einen zentral angeordneten Zündkopf (7˝b) besitzt, um den herum in konzentrischer Weise mehrere Peripherieköpfe (7˝a, 7˝c, 7˝d, 7˝e) angeordnet sind.

## Claims

1. Gas burner provided with a plurality of combustion heads and comprising at least one induced air inlet (2) in an air circulation enclosure (1, 1′, 1˝), characterised in that said enclosure is divided into a plurality of compartments formed by spaced walls (6a, 6b) which extend over a part of the height of the enclosure such that the air can circulate around and between said walls and reach said compartments by passing around the free ends of the walls, each compartment having its own inverted combustion head (7a, 7b, 7′a-7′c; 7˝a-7˝e) provided with a mixing chamber (9a) which communicates with said compartment and which is provided with a gas inlet pipe (11a, 11b) and a combustion grate (8a, 8b).

2. Burner according to claim 1, characterised in that the air circulation enclosure (1) is formed by a cover (3) through which pass the gas inlet pipes (11a, 11b), a side jacket (4) provided with at least one air inlet sleeve (2), and a base (5) forming a support for all the combustion grates (8a) of the heads (7a, 7b) while the walls (6a, 6b) forming the compartments are cylindrical and extend from the cover (3) towards the base (5), leaving a space for the passage of the air into said compartments.

3. Burner according to one of claims 1 and 2, characterised in that it comprises a general gas supply (15) off which branch the gas inlet pipes (11a, 11b) of the combustion heads.

4. Burner according to claim 3, characterised in that the gas inlet pipes (11a), with the exception of one (11b) of them, are each provided with an electromagnetic valve (16) so as to permit controlled ignition of the various heads.

5. Burner according to one of claims 1 to 4, characterised in that one of the combustion heads, referred to as the ignition head (7b; 7′b; 7˝b), is provided with an ignition system and a flame monitoring system while the other combustion heads, referred to as peripheral combustion heads (7a; 7′a, 7′c; 7˝a, 7˝c-7˝e), are disposed around the ignition head so that the combustion grates of the peripheral heads are each close to at least one location of the combustion grate of the ignition head such that the ignition of the peripheral heads is effected by the flame from the ignition head and that it is thus sufficient to ignite and monitor all the heads with the single ignition system and the single flame monitoring system of said ignition head.

6. Burner according to claim 5, characterised in that it comprises two heads (7a, 7b) disposed side by side, an ignition head (7b) and a peripheral head (7a).

7. Burner according to claim 5, characterised in that it comprises one ignition head (7′b) disposed in line between two peripheral heads (7′a, 7′c).

8. Burner according to claim 5, characterised in that it comprises one central ignition head (7˝b) around which a plurality of peripheral heads (7˝a, 7˝c, 7˝d, 7˝e) are disposed concentrically.
